# EUROPÄISCHE PATENTSCHRIFT

(11) **EP 2 256 445 B1**
(45) Veröffentlichungstag und Bekanntmachung des Hinweises auf die Patenterteilung: **08.08.2018**
(21) Anmeldenummer: 10169593.0
(22) Anmeldetag: 14.03.2005
(51) Int. Cl.: F25D 23/10, A47B 77/08

(54) **Möbelnische, insbesondere für ein Einbau-Kältegerät**
Furniture recess, in particular for a built-in cooler
Niche de meuble, notamment pour un appareil de refroidissement encastré

(30) Priorität: 15.03.2004 DE 102004012495
(43) Veröffentlichungstag der Anmeldung: 01.12.2010
(62) Teilanmeldung aus: 05729766.5
(73) Patentinhaber: BSH Hausgeräte GmbH, 81739 München (DE)
(72) Erfinder: Gomoll, Günter, 89275 Elchingen (DE); Grasy, Siegfried, 89160 Dornstadt (DE); Laible, Karl-Friedrich, 89129 Langenau (DE)

(56) Entgegenhaltungen:
- EP-A- 0 650 680
- DE-A1- 3 330 037
- DE-A1- 4 021 708
- DE-A1- 4 343 710
- US-A1- 2002 014 086

## Beschreibung

Die vorliegende Erfindung betrifft eine Möbelnische, insbesondere für ein Einbaukältegerät mit einem Boden.

Um derartige Einbau-Kältegeräte in einer Möbelnische unterzubringen, ist es herkömmlicherweise erforderlich, den Boden der Möbelnische, der vorgesehen ist, um den Korpus des Kältegeräts zu tragen, bis hin zur Rückwand der Nische aufzuschneiden, um das Kältegerät in die Nische einschieben und dabei dessen Sockelagregat in einer Sockelzone eines die Einbaunische aufweisenden Küchenmöbels, zwischen der Einbaunische und dem Fußboden, unterzubringen. Ein solcher Eingriff beeinträchtigt empfindlich die Formstabilität und Belastbarkeit der Nische bzw. des Küchenmöbels. Um dieses Problem zu lösen, ist vorgeschlagen worden, Korpus und Sockelaggregat eines solchen Kältegeräts als zwei getrennte Einheiten zu fertigen, die erst bei deren Einbau in einer Möbelnische durch Kältemittel- und elektrische Leitungen verbunden werden, welche durch einen herkömmlicherweise an der Rückwand der Möbelnische vorhandenen Lüftungsschlitz geführt und angeschlossen werden. Da bei der Montage des Kältegeräts in der Möbelnische dessen Rückwand im Allgemeinen nicht zugänglich ist, müssen die miteinander zu verbindenden Leitungen von Korpus und Sockelaggregat aus dem Küchenmöbel nach vorne so weit herausgeführt werden, dass sie für einen Monteur erreichbar sind. Dennoch bleibt das Verbinden der Leitungen beschwerlich. Wenn z.B. zuerst der Korpus in der Möbelnische montiert wird und dann dessen Kältemittelleitungen über die Sockelzone des Möbels nach vorn herausgeführt werden, um sie mit dem Sockelaggregat zu verbinden, so muss beim anschließenden Einschieben des Sockelaggregats genau darauf geachtet werden, dass die Kältemittelleitungen nicht abknicken, da sie andernfalls ausgetauscht werden müssten, was eine aufwändige Reparatur beinhaltet Eine Möbelnische gemäß dem Oberbegriff von Anspruch 1 ist aus DE 4021708 bekannt. Aufgabe der vorliegenden Erfindung ist, eine Möbelnische der eingangs angegebenen Art anzugeben, die mit einfachen konstruktiven Maßnahmen im Hinblick auf den Stand der Technik verbessert ist.

Die Aufgabe wird erfindungsgemäß gelöst durch eine Möbelnische gemäß Anspruch 1. Die erfindungsgemäße Möbelnische wird dabei auf einfache Weise bei Unterbringung eines Sockelaggregats eines Einbaukältegeräts nicht destabilisiert.

Die Unterseite des Korpus des Einbaugeräts weist einen der Tür zugewandten vorderen Bereich, an dem ein Verbindungsabschnitt des Sockelaggregats angreift, und einen mit dem Sockelaggregat unverbundenen hinteren Bereich auf. Dieser unverbundene hintere Bereich kann und sollte auf seiner gesamten Breite und Tiefe von dem Boden einer das Gerät aufnehmenden Möbelnische unterstützt werden, so dass es weder notwendig noch sinnvoll ist, den Boden so tief auszuschneiden, dass dadurch die Möbelnische destabilisiert wird.

Ein Verbindungsabschnitt ist starr ausgebildet, d.h. er lässt keine Bewegung des Sockelaggregats in Bezug auf den Korpus zu. Das Sockelaggregat kann mit einer so geringen Bautiefe ausgelegt sein, dass es sich nicht bis unter den hinteren Bereich des Korpus erstreckt. Sofern jedoch der Verbindungsabschnitt nicht über die gesamte Tiefe des Sockelaggregats reicht, kann dieses auch eine im Prinzip beliebige, nur durch die Tiefe des für den Einbau zur Verfügung stehenden Möbels beschränkte Tiefe haben. Der Schwerpunkt des Kältegeräts sollte sich vorzugsweise über dem hinteren Bereich befinden, so dass er, wenn der hintere Bereich auf dem Boden der Möbelnische ruht, von diesem stabil unterstützt ist.

Alternativ kann ein Verbindungsabschnitt vorgesehen werden, der eine Bewegung von Sockelaggregat und Korpus gegeneinander zulässt. Im einfachsten Fall kann dieser Verbindungsabschnitt allein durch die Kältemittel- und elektrischen Leitungen zwischen Sockelaggregat und Korpus gebildet sein. Da in diesem Fall das Gewicht des Sockelaggregats nicht vom Boden der Möbelnische gehalten wird, sollte für einen stabilen Stand der Schwerpunkt des Korpus sich über dem hinteren Bereich befinden. Vorzugsweise ist die Breite des Verbindungsabschnitts kleiner als die des Korpus, so dass der Boden der Möbelnische sich entlang ihrer Seitenwände auch bis unter den vorderen Bereich der Korpusunterseite erstrecken und diesen unterstützen kann. In diesem Fall ist ein stabiler Stand des Korpus bzw. des Kältegeräts auch dann erreichbar, wenn der jeweilige Schwerpunkt sich über der Aussparung des Bodens befindet.

Insbesondere wenn der Verbindungsabschnitt nur durch Kältemittel- und elektrische Leitungen gebildet ist, kann es zweckmäßig sein, in den Kältemittelleitungen zwischen Sockelaggregat und Korpus Kupplungen vorzusehen, so dass bei der Montage des Geräts Korpus und Sockelaggregat getrennt voneinander gehandhabt und anschließend miteinander verbunden werden können. Korpus und Sockelaggregat können aber in bereits vom Hersteller miteinander verbundener Form bereitgestellt werden.

Weitere Merkmale und Vorteile der Erfindung ergeben sich aus der nachfolgenden Beschreibung von Ausführungsbeispielen mit Bezug auf die beigefügten Figuren. Es zeigen:
- Fig. 1: eine schematische Ansicht eines Kältegeräts in einer Möbelnische gemäß einer ersten Ausgestaltung, die nicht Teil der Erfindung ist;
- Fig. 2: eine Ansicht einer zweiten Ausgestaltung einer Möbelnische, die Teil der Erfindung ist;
- Fig. 3: eine Ansicht einer dritten Ausgestaltung einer Möbelnische, die Teil der Erfindung ist;
- Fig. 4: eine perspektivische Ansicht eines Möbelstücks zur Aufnahme eines Kältegeräts gemäß Fig. 2 oder 3; und
- Fig. 5: eine Ansicht einer zweiten Ausgestaltung eines Möbelstücks zur Aufnahme eines Kältegeräts gemäß einer der Figs. 1 bis 3.

Fig. 1 zeigt einen schematischen Schnitt durch ein Küchenmöbel mit einer Nische 1, in der das Gehäuse eines Kältegeräts untergebracht ist. Das Gehäuse umfasst in üblicher Weise einen Korpus 2 und einen an die Vorderseite des Korpus 2 angelenkte Tür 3, die wärmeisolierend ausgebildet sind und einen Innenraum 4 zur Lagerung von Kühlgerät umschließen.

Der Korpus 2 hat eine Unterseite 5, die in einen vorderen und einem hinteren Bereich 6 bzw. 7 unterteilt werden kann. Am vorderen Bereich 6 ist ein Sockelaggregat 8 montiert, das einen Verdichter und einen Verflüssiger eines Kältemittelkreislaufs des Geräts enthält. Das Sockelaggregat 8 hat ein festes Gehäuse, dessen Seitenwände in einem Verbindungsabschnitt 11 an der Außenwand des Korpus 2 angreifen. In der Darstellung der Fig. 1 gehen die Seitenwände des Sockelaggregats 8 im Verbindungsabschnitt 11 kontinuierlich und bündig in seitliche Außenwände des Korpus 2 über. Sie könnten jedoch auch, abweichend von der Darstellung der Figur und erfindungsgemäß, in Bezug auf diese Außenwände rückversetzt sein, so dass die Breite des Sockelaggregats 8 senkrecht zur Ebene der Fig. 1 kleiner ist als die des Korpus 2.

Der Korpus 2 ruht auf einem Boden 15 der Nische 1. Dieser Boden 15 erstreckt sich von der Rückseite der Nische 1 aus über etwas mehr als die Hälfte von der Tiefe, so dass der Schwerpunkt des Kältegeräts über dem Boden 15 liegt und das Gerät trotz seiner kleinen, auf den hinteren Bereich 7 der Unterseite des Korpus reduzierten Standfläche sicher auf dem Boden 15 ruht.

Kältemittelleitungen 12 verlaufen zwischen einem in die Rückwand des Korpus eingebetteten Verdampfer 13 einerseits und dem Verdichter 9 bzw. Verflüssiger 10 andererseits durch das Isoliermaterial 14 von Rückwand und Boden des Korpus 2 und kreuzen dessen Unterseite 5 in Höhe des vorderen Bereichs 6.

Fig. 2 zeigt eine abgewandelte Ausgestaltung des Kältegeräts, bei der ein starrer Verbindungsabschnitt 11 zwischen der Unterseite 5 des Korpus 2 und dem Sockelaggregat 8' sich nur über einen kleinen Teil der Tiefe der Nische 1 erstreckt. Die Tiefe des Sockelaggregats 8, d.h. die Ausdehnung des Sockelaggregats 8' von links nach rechts in der Figur, ist fast dieselbe wie die des Korpus 2, allerdings sind Sockelaggregat 8' und Korpus 2 auf einem großen Teil dieser Tiefe unverbunden, so dass sich der Boden 15 über einen großen Teil der Tiefe der Nische 1 und den hinteren Bereich 6 des Korpus 2 erstrecken kann. Auch hier sind Kältemittelleitungen 12 zwischen einem Verdampfer und Verdichter 9 bzw. Verflüssiger 10 des Sockelaggregats 8' durch den Verbindungsabschnitt 11 hindurchgeführt, kreuzen die Unterseite 5 des Korpus nahe an dessen vorderer, der Tür benachbarter Kante und verlaufen innerhalb der Isolierschicht des Bodens des Korpus bis zu dessen Rückwand, in der der Verdampfer angebracht ist.

Bei der Ausgestaltung der Fig. 3 ist auf eine starre Verbindung zwischen Korpus 2 und Gehäuse des Sockelaggregats 8" vollends verzichtet; beide Teile sind lediglich durch Kältemittelleitungen 12 und elektrische Leitungen verbunden, die die Unterseite 5 in deren vorderem Bereich 6 kreuzen. Während bei den Kältegeräten der Figs. 1 und 2 Korpus 2 und Sockelaggregat 8 bzw. 8' zweckmäßigerweise bereits vom Hersteller zu einer Einheit zusammengebaut sind, besteht bei der Ausgestaltung der Fig. 3 zusätzlich die Möglichkeit, Korpus und Sockelaggregat als zwei getrennte Baugruppen bereitzustellen, die erst bei der Montage des Geräts in der Nische 1 miteinander verbunden werden durch Zusammenfügen von in den Kältemittelleitungen 12 vorgesehenen Kupplungen 16.

Fig. 4 ist eine perspektivische Ansicht eines Möbelteils zum Aufnehmen eines erfindungsgemäßen Kältegeräts. Das Möbelteil ist ein im Wesentlichen quaderförmiger Kasten mit Boden 15, Seitenwänden 20 und einer Decke 21, das durch höhenjustierbare Füße 22 vom Fußboden beabstandet gehalten ist. Der Platz zwischen Fußboden und Boden 15 des Möbelteils bildet eine Sockelzone zur Aufnahme des Sockelaggregats 8. Eine Aussparung 23 zum Aufnehmen des Verbindungsabschnitts 11 zwischen Korpus 2 und Sockelaggregat 8 ist ausgehend von der Vorderkante in den Boden 15 geschnitten, erstreckt sich jedoch nicht wie herkömmlicherweise üblich über die gesamte Tiefe des Bodens, so dass in dessen hinterem Bereich eine Verbindung zwischen zwei die Aussparung 23 seitlich flankierenden Wangen 24 des Bodens 5 bestehen bleibt. Die Vorderkante der Wangen 24 ist bündig mit den Vorderkanten der Seitenwände 20, und eine Deckleiste 25, hier in Form eines U-Profils, ist vorgesehen, um nach Montage des Kältegeräts auf der Vorderkante des Bodens 15 montiert zu werden, um die Aussparung 23 zu verdecken. Je nach Art ihrer Befestigung kann die Deckleiste 25 darüber hinaus eine stabilisierende Funktion für das Möbelteil haben.

Die Fläche der Aussparung 23 ist nicht größer als zur Unterbringung des Verbindungsabschnitts 11 erforderlich. Das Sockelaggregat 8 kann sowohl nach hinten als auch in seitlicher Richtung über die Ränder der Aussparung 23 hinausreichen. Die Fläche der Aussparung 23 kann besonders klein gehalten werden im Falle des Kältegeräts nach Fig. 3, bei dem die Aussparung 23 lediglich ausreichen muss, um die Kältemittel- und elektrischen Leitungen hindurchzuführen.

Wenn, wie in Verbindung mit Fig. 1 erwähnt, die Seitenwände des Gehäuses des Sockelaggregats 8 und des Korpus 2 bündig ineinander übergehen, ist für die in Fig. 4 gezeigten Wangen 24 kein Platz. In diesem Fall erstreckt sich die Aussparung 23' über die gesamte Breite des Bodens 15, wie in Fig. 5 gezeigt. Es genügt jedoch eine Tiefe der Aussparung 23' von wenigen Zentimetern, um eine stabile starre mechanische Verbindung zwischen dem Korpus 2 und dem Sockelaggregat 8 sowie die Kältemittel- und elektrischen Leitungen hindurchzuführen, die an der Unterseite des Korpus 2 nahe an dessen vorderer Kante austreten. Da bei dem Kältegerät der Fig. 1 der Verbindungsabschnitt 11 genauso breit ist wie Korpus 2 und Sockelaggregat 8, besteht hier kein Bedarf danach, die Aussparung 23' durch eine Deckleiste zu verbergen.

## Patentansprüche

1. Möbelnische, insbesondere für ein Einbaukältegerät, mit einem einteilig zusammenhängenden Boden (15), wobei der Boden (15) mit einer zu einer Vorderseite der Nische (1) hin offenen Aussparung (23, 23') zum Aufnehmen eines Verbindungsabschnitts (11) eines Sockelaggregats (8, 8', 8") des insbesondere Einbau-Kältegeräts versehen ist und wobei die Aussparung (23) sich über einen Teil der Breite des Bodens (15) erstreckt, **dadurch gekennzeichnet, dass** eine Deckleiste (25) sich zum Stabilisieren der Möbelnische entlang der Vorderkante des Bodens (15) die Aussparung (23) überbrückend erstreckt.

2. Möbelnische nach Anspruch 1, **dadurch gekennzeichnet, dass** die Deckleiste (25) die Form eines U-Profils aufweist.

3. Möbelnische nach einem der Ansprüche 1 bis 2, **dadurch gekennzeichnet, dass** die Fläche der Aussparung (23) nicht größer bemessen ist, als zur Unterbringung des Verbindungsabschnitts (11) erforderlich.

4. Möbelnische nach einem der Ansprüche 1 bis 3, **dadurch gekennzeichnet, dass** der Platz zwischen einem Fußboden und dem Boden (15) der Möbelnische (1) eine Sockelzone zur Aufnahme des Sockelaggregats (8) bildet.

5. Möbelnische nach einem der Ansprüche 1 bis 4, **dadurch gekennzeichnet, dass** die Möbelnische (1) als im wesentlichen quaderförmigen Kasten mit Seitenwände (20) einer Decke (21) ausgebildet ist, und dass die Möbelnische durch höhenjustierbare Füsse (22) von einem Fußboden beabstandet gehalten ist.

## Claims

1. Furniture recess, in particular for a built-in refrigeration appliance, with a base (15) as one continuous piece, wherein the base (15) is provided with a cutout (23, 23') open towards a front side of the recess (1) for receiving a connection section (11) of a pedestal unit (8, 8', 8") of the in particular built-in refrigeration appliance, and wherein the cutout (23) extends over part of the width of the base (15), **characterised in that** a cover bar (25) extends along the front edge of the base (15) so as to bridge the cutout (23) in order to stabilise the furniture recess.

2. Furniture recess according to claim 1, **characterised in that** the cover bar (25) has the form of a U-shaped profile.

3. Furniture recess according to one of claims 1 to 2, **characterised in that** the surface area of the cutout (23) does not have larger dimensions than what is necessary for accommodating the connection section (11).

4. Furniture recess according to one of claims 1 to 3, **characterised in that** the space between a floor and the base (15) of the furniture recess (1) forms a pedestal zone for receiving the pedestal unit (8).

5. Furniture recess according to one of claims 1 to 4, **characterised in that** the furniture recess (1) is embodied as an essentially cuboid-shaped box with side walls (20) of a cover (21), and the furniture recess is held at a distance from a floor by height-adjustable feet (22).

## Revendications

1. Niche pour meuble, notamment pour un appareil de réfrigération à encastrer, comprenant un fond (15) continu d'une seule pièce, le fond (15) étant muni d'un évidement (23, 23') ouvert vers un côté avant de la niche (1) pour loger une section de raccordement (11) d'une unité de socle (8, 8', 8") de notamment l'appareil de réfrigération à encastrer, et l'évidement (23) s'étendant sur une partie du fond (15), **caractérisée en ce qu'**une baguette de recouvrement (25) s'étend le long du bord avant du fond (15) en enjambant l'évidement (23) pour stabiliser la niche pour meuble.

2. Niche pour meuble selon la revendication 1, **caractérisée en ce que** la baguette de recouvrement (25) présente la forme d'un profilé en U.

3. Niche pour meuble selon l'une quelconque des revendications 1 à 2, **caractérisée en ce que** la surface de l'évidement (23) n'est pas plus dimensionnée que nécessaire pour le placement de la section de raccordement (11).

4. Niche pour meuble selon l'une quelconque des revendications 1 à 3, **caractérisée en ce que** la place entre un sol et le fond (15) de la niche pour meuble (1) forme une zone de socle pour loger l'unité de socle (8).

5. Niche pour meuble selon l'une quelconque des revendications 1 à 4, **caractérisée en ce que** la niche pour meuble (1) est réalisée comme caisse essentiellement carrée comprenant des parois latérales (20) d'un plafond (21), et **en ce que** la niche pour meuble est maintenue à écart d'un sol par des pieds (22) ajustables en hauteur.
